# EUROPÄISCHE PATENTSCHRIFT

(11) **EP 1 497 032 B1**
(45) Veröffentlichungstag und Bekanntmachung des Hinweises auf die Patenterteilung: **10.05.2006**
(21) Anmeldenummer: 03720351.0
(22) Anmeldetag: 24.03.2003
(51) Int. Cl.: B02C 18/14, B02C 18/18, B02C 18/16

(54) **ZERKLEINERUNGSVORRICHTUNG**
CRUSHING DEVICE
DISPOSITIF DE BROYAGE

(30) Priorität: 25.03.2002 CH 5202002
(43) Veröffentlichungstag der Anmeldung: 19.01.2005
(73) Patentinhaber: Alpinit Patentverwertungs-Anstalt, 9496 Balzers (LI)
(72) Erfinder: BÖSCH, Donat, FL-9496 Balzers (LI); BACHMANN, Philippe, (CH)
(74) Vertreter: Bogensberger, Burkhard
(86) Internationale Anmeldenummer: PCT/EP2003/003038
(87) Internationale Veröffentlichungsnummer: WO 2003/080249

(56) Entgegenhaltungen:
- EP-A- 0 015 877
- DE-A- 3 833 515
- DE-A- 19 619 411
- DE-U- 8 805 191
- DE-U- 9 011 121
- DE-U- 9 319 071
- US-A- 4 752 038
- PATENT ABSTRACTS OF JAPAN vol. 2000, no. 23, 10. Februar 2001 (2001-02-10) -& JP 2001 149806 A (YAMASHITA RIKIO), 5. Juni 2001 (2001-06-05) in der Anmeldung erwähnt
- DATABASE WPI Section PQ, Derwent Publications Ltd., London, GB; Class P41, AN 1982-j1118e XP002247107 -& SU 862 975 A (V PK T I VTORICHNYKH RESURSOV), 15. September 1981 (1981-09-15)
- PATENT ABSTRACTS OF JAPAN vol. 016, no. 548 (C-1005), 18. November 1992 (1992-11-18) & JP 04 210250 A (MATETSUKUSU KK), 31. Juli 1992 (1992-07-31)

## Beschreibung

### Technisches Gebiet

Die Erfindung betrifft eine Zerkleinerungsvorrichtung zum Zerkleinern von Produkten aller Art, bestehend aus zumindest einem Rotor, an dessen Umfang Haken angebracht sind, und zumindest einem Stator.

### Hintergrund der Erfindung

Solche Maschinen werden zum Zerkleinern von Produkten aller Art, insbesondere im Rahmen der Entsorgung, Aufbereitung und Wiederverwertung von Abfällen und Werkstoffen eingesetzt.

Das in die Zerkleinerungsvorrichtung aufgegebene Material wird von den Haken mindestens eines Rotors erfasst, in Stoffflussrichtung nach unten gezogen und durch Zusammenwirken mit einem Stator je nach Art der Zerkleinerungsvorrichtung zerrissen, zerfetzt, gebrochen, zerschnitten und/oder zerquetscht.

Zerkleinerungsmaschinen können hydraulisch angetrieben werden und sind mit den bekannten Vorrichtungen zur automatischen Drehrichtungsänderung zum Vorwärts- bzw. Rückwärtslauf versehen.

Die Auswahl geeigneter Zerkleinerungsmaschinen hinsichtlich Antrieb, Grösse, Anzahl und Ausstattung mit Rotoren und Statoren erfolgt nach der geforderten
- Durchsatzleistung,
- Korngrösse des zerkleinerten Guts, und
- Standzeit.

Ein Problem derartiger Zerkleinerungsvorrichtungen ist der Verschleiss der Haken und des Stators in Abhängigkeit von dem zu zerkleinernden Gut. Durch den Verschleiss vergrössern sich die Zwischenräume zwischen den Zerkleinerungselementen, wodurch die Effizienz der Zerkleinerung verschleissbedingt abnimmt. Der Austausch von verschlissenen Elementen ist sehr kostenintensiv und zeitaufwendig.

Aus der WO 00/44499 ist eine Zerkleinerungsvorrichtung bekannt, bei der den als Haken ausgeführten Zerkleinerungselemente des Rotors U-förmige Scheibensegmente als Verschleissschutz übergestülpt werden.

Aus der Offenlegungsschrift JP 2001-149806 A auf welcher der Oberbegriff des Anspruchs 1 basiert ist eine zweiachsige Brechmaschine - insbesondere für Industrieabfälle - bekannt, bei der die Zerkleinerung durch auf zwei Wellen angeordneten Brechklingen erfolgt, die scherenähnlich wirken. Eine sekundäre Zusatzzerkleinerung erfolgt durch nachgeschaltete, feststehende Klingen, deren Abstand zu den Wellen verstellbar ist, um Verschleiss ausgleichen und die Korngrösse verstellen zu können. Der Leerraum zwischen den einzelnen Brechklingen ist gering, weshalb die eigentliche Zerkleinerung hauptsächlich durch die Interaktion der Rotoren - insbesondere über die nur schwierig aufbereitbaren oder erneuerbaren Rückenkanten der Brechklingen - erfolgt, die somit dem Verscheiss stark ausgesetzt sind. Kleinere Teile, die aufgrund ihrer geringen Grösse nicht zerkleinert werden müssten, werden ebenfalls erfasst und verursachen einen zusätzlichen Verschleiss.

In DE 196 19 411 wird eine Aufbereitungsmaschine für Mineralstoffe beschrieben, bei der die Zerkleinerung durch zwei Zahnwalzen erfolgt, deren Zähne in einem radialen Abstand voneinander angeordnet sind. Das Endkorn wird von den Zähnen der zwei Zahnwalzen zusätzlich durch eine kammähnliche, flexibel gelagerte Matrize hindurchgedrückt und somit nachzerkleinert. In der Matrize erfolgt ein Schneiden, Brechen und Reissen an drei Kanten der Zähne. Die Abstände zwischen den Zähnen und der Matrize weisen nur wenig Leerraum auf, so dass auch bei dieser Maschine kleine, nicht notwendigerweise zu zerkleinernde Teile erfasst werden und Verschleiss verursachen. Die schwierig instandsetzbaren Zähne der Zahnwalzen sind durch den ersten Zerkleinerungsvorgang und das anschliessende Hindurchdrücken durch die Matrizen einem besonderen Verschleiss unterworfen.

### Kurze Darstellung der Erfindung

Der Erfindung liegt die Aufgabe zugrunde, eine Zerkleinerungsvorrichtung bereitzustellen, bei der der Verschleiss an den Zerkleinerungselementen sowohl gering ist, als auch ohne Ausbau und den damit verbundenen Stillstandzeiten kompensiert werden kann. Diese Aufgabe wird u.a. durch die Merkmale des Patentanspruches 1 erstmals in überraschender Weise gelöst. Alternative oder vorteilhafte Weiterbildungen der Erfindung sind in den abhängigen Ansprüchen beschrieben.

Bei der Lösung geht die Erfindung von dem Grundgedanken aus, dass einerseits eine spezielle Anordnung der Haken auf dem Rotor und der Zerkleinerungselemente auf dem Stators zu einem geringen Verschleiss führt, andererseits der durch den Verschleiss vergrösserte Zwischenraum zwischen dem Haken des Rotors und dem Stator dadurch kompensiert werden kann, dass einerseits der Stator in Richtung zur Rotorachse versetzt wird und andererseits der Stator um einen bestimmten Winkel verdreht wird, so dass eine verschlissene Seite des Stators durch eine unverbrauchte Seite des Stators ersetzt wird.

Die Erfindung hat den Vorteil, dass durch die oben genannten Massnahmen die Standzeit der erfindungsgemässen Zerkleinerungseinrichtung ohne Ausbau der Zerkleinerungselemente um ein Vielfaches verlängert wird. Durch die Verstellbarkeit der Position des Stators gegenüber dem Rotor können Durchsatz und Korngrösse zusätzlich reguliert werden.

### Kurze Beschreibung der Zeichnungen

- Figur 1: zeigt eine Zerkleinerungsvorrichtung im Querschnitt mit zwei Rotoren und einem Stator.
- Figur 2: zeigt die Zerkleinerungsvorrichtung aus Figur 1 in Aufsicht.
- Figur 3a: zeigt eine verstellbare Arretierung des Stators in einer "unteren" Position.
- Figur 3b: zeigt eine verstellbare Arretierung des Stators in einer "oberen" Position.
- Figur 4: zeigt eine hydraulische Arretierung des Stators
- Figur 4a: zeigt in einer Detailansicht die hydraulische Arretierung des Stators in einer "unteren" Position.
- Figur 4b: zeigt in einer Detailansicht die hydraulische Arretierung des Stators in einer "oberen" Position.
- Figuren 5a und 5b: zeigen eine Zerkleinerungsvorrichtung mit vier Rotoren und drei Statoren.
- Figuren 6a und 6b: zeigen eine Zerkleinerungsvorrichtung mit einem Rotor und seitlich angeordneten Statoren.

### Detaillierte Beschreibung der Erfindung

Im Folgenden soll die Erfindung näher erläutert werden.

Bei der erfindungsgemässen Zerkleinerungsvorrichtung wird das aufgegebene Material durch die Haken mindestens eines Rotors erfasst, in Stoffflussrichtung nach unten gezogen und an einem Stator zerrissen, zerfetzt, gebrochen, zerschnitten und/oder zerquetscht. Die eigentliche Zerkleinerung erfolgt im Wesentlichen durch das Zusammenwirken zwischen Haken und Stator, da die Abstände zwischen den Rotoren und die Freiräume zwischen den Haken so gross sind, dass zwischen den Haken der Rotoren nur eine geringe Interaktion stattfindet. Da somit vor allem der Stator dem Stofffluss des zu zerkleinernden Guts voll ausgesetzt ist, wird hauptsächlich das Material des Stators verschlissen. Gemäss der Erfindung kann ausserdem die Position des Stators in Richtung zur Rotorachse versetzt - d.h. der Abstand zur Rotorachse verringert - und um die Statorachse verdreht werden. Zur Änderung der Position wird die - gegebenenfalls hydraulische und/oder mechanische - Feststellung des Stators gelöst. In einer weiteren Ausführungsform der Erfindung kann der Stator nach Lösen der Feststellung zusätzlich axial, also in Richtung der Rotorachse verschoben werden.

Das Versetzen der Position des Stators ermöglicht es, den Verschleiss der am Zerkleinerungsprozess beteiligten Elemente - insbesondere der Haken und Zerkleinerungselemente des Stators - zu kompensieren, da der durch den Verschleiss erweiterte Spalt zwischen den Haken des Rotors und den Zerkleinerungselementen des Stators durch einfaches Versetzen des Stators vermindert werden kann. Weiters eröffnet die Verstellung der Position des Stators eine zusätzliche Möglichkeit zur Regulierung des Durchsatzes und der Korngrösse.

Der Verstellmechanismus zum Versetzen der Position des Stators kann beispielsweise mechanisch durch Schrauben mit einem handbetätigten Hydraulikzylinder oder mit einem automatisierten - insbesondere hydraulischen - System ausgebildet sein.

Der Stator ist in Stoffflussrichtung des zu zerkleinernden Guts nachfolgend dem Rotor angeordnet. Durch die erfindungsgemässe, spezielle Anordnung der Haken auf dem Rotor und des Stators erfolgt die eigentliche Zerkleinerung im Wesentlichen durch das Zusammenwirken zwischen Haken und Stator, da die Abstände zwischen den Rotorachsen und die Freiräume zwischen den Haken so gross sind, dass zwischen den Haken der Rotoren nur eine geringe Interaktion stattfindet.

Der Stator kann beispielsweise unterhalb des Rotors in etwa parallel zur Rotorwelle angebracht und auf den Querträgern des Rahmens der Zerkleinerungsvorrichtung befestigt werden. Wenn mehrere Rotorwellen angebracht sind, wird der Stator - bevorzugt nach unten versetzt - zwischen den Rotorwellen platziert. Bei Bedarf kann der Stator zusätzlich durch Verschleissplatten geschützt werden.

Zusätzlich kann der Stator auch am Rahmen seitlich zum Rotor, gegebenenfalls zwischen zwei Haken, und/oder längs, gegebenenfalls parallel, zur Rotorachse und senkrecht zu den Haken angeordnet sein. Auch solche Statoren, die insbesondere die Funktion eines Abstreifers erfüllen, der ein Austreten des zerkleinerten Guts entgegen der Einbringrichtung verhindern, können in ihrer Position versetzbar ausgebildet sein. Mit diesen Statoren wird der Freiraum zwischen Rahmen und den Rotoren vermindert.

Auf dem Stator ist zumindest ein festes, aus ein oder mehreren Teilen zusammengesetztes Zerkleinerungselement befestigt. Dieses Element kann austauschbar auf dem Stator montiert sein und gegebenenfalls mit Verschleissplatten oder Aufschweissungen geschützt werden.

Die Anzahl und Anordnung der Zerkleinerungselemente auf dem Stator wird in Abhängigkeit von der Funktion und der Anordnung der Haken auf den Rotoren sowie der gewünschten Zerkleinerungsleistung hinsichtlich des Durchsatzes und der Korngrösse gewählt.

Die besondere Anordnung des Stators mit den Zerkleinerungselementen in den aus den Rotoren und Haken gebildeten Zwischenräumen erlaubt, dass bereits kleinkörniges Material durchfallen kann, während grosse Materialstücke nicht durchfallen können und somit zerkleinert werden.

Durch die Zusammenarbeit von Rotor und Stator werden Durchsatz und Korngrösse reguliert und u.a. folgende Wirkungen erzielt:
- Reinigung des Rotors und dessen Haken,
- zusätzliche Zerkleinerung des Guts zwischen Rotor und Stator, und
- gleichmässigere Korngrössenverteilung durch die verbesserte Siebwirkung.

Da die Abstände zwischen den Rotorachsen und die Freiräume zwischen den Haken so gross sind, dass zwischen den Haken der Rotoren nur eine geringe Interaktion stattfindet und somit die eigentliche Zerkleinerung am Stator erfolgt, sind hauptsächlich die vorderen Kanten der Haken, insbesondere jeweils eine einzige Seitenkante und eventuell eine Vorderkante auf der vorderen Seite eines Hakens, und die Brechkanten des Stators dem Verschleiss ausgesetzt, wohingegen die schwierig instandsetzbaren Rückenkanten der Haken nur geringfügig verschleissen. Kleine Teile, die nicht zerkleinert werden müssen, können durchfallen und verursachen keinen zusätzlichen Verschleiss. Durch die grösseren Freiräume wird die Maschine ferner kostengünstiger und leichter, da Material eingespart werden kann.

Die Zerkleinerungselemente am Stator sind plattenförmig ausgebildet, wobei sie einen polygonalen oder scheibenförmigen Querschnitt aufweisen können. Bevorzugt weisen die Zerkleinerungselemente zumindest drei Seitenkanten auf, von denen eine im Wesentlichen quer zur Stoffflussrichtung des zu zerkleinernden Guts ausgerichtet ist und mit dem Haken zusammenwirkt. In einer besonderen Ausführungsform der Erfindung weist das Zerkleinerungselement vier Seitenkanten und eine im wesentlichen orthogonale Form auf. Aufgrund dieser Konstruktion ist jeweils nur eine bzw. ein Teil der das Zerkleinerungselement umlaufenden Kanten und Seiten an der Zerkleinerung beteiligt und vom Stofffluss des zu zerkleinernden Guts und dem damit einhergehenden Verschleiss betroffen. Durch Verdrehen des Stators um die Statorachse kann die dem Verschleiss ausgesetzte Kante deplaziert und durch eine in Umfangrichtung, entgegen der Drehrichtung, nachfolgende, unverschlissene Kante ersetzt werden. Durch diese erfindungsgemässe Massnahme wird die Standzeit des Stators vervielfacht.

Das Hydrauliksystem zum Feststellen bzw. Arretieren und/oder Versetzen des Stators kann auch zum Schutz vor Überlastung eingesetzt werden. Bei Bedarf kann die hydraulische Feststellung zum Ausweichen des Stators bei Überlastung so eingestellt werden, dass bei Überschreiten einer festgelegten Belastung die Feststellung gelöst wird und der Stator sich dann entweder axial und/oder quer zu seiner Achse verschiebt. Dies ist eine wesentliche Vereinfachung gegenüber den aus dem Stand der Technik bekannten aufwendigen Systemen für den Überlastungsschutz, in welchen die Statoren bei Überlastung z.B. weggeklappt werden. Gegebenenfalls kann die hydraulische Feststellung wieder greifen, sobald die Überlastung zurückgeht.

Die einzelnen Haken können auf dem Rotor austauschbar montiert sein. Unter "Haken" werden im Rahmen der Erfindung die aus dem Stand der Technik bekannten Ausbildungen von Zerkleinerungselementen an Rotoren verstanden, die dazu geeignet sind, das zu zerkleinernde Gut zu erfassen und durch zumindest einen Schneid-, Reiss- oder Brucheffekt zu zerkleinern. Mit diesem Begriff sollen beispielsweise auch zahnradförmige Rotorscheiben umfasst sein.

Abhängig von den Anforderungen an die Verschleiss- und Materialbeständigkeit können die Haken mit Schutzelementen ausgestattet werden. Derartige Schutzelemente sind zum Beispiel in der WO 00/44499 beschrieben. Beispielsweise können Rotorscheibensegmente in U-Form - gegebenenfalls mit Fortsätzen für den Wellenschutz - über die Haken gestülpt werden.

Bei Maschinen mit mehreren Rotoren werden die Rotorwellen in etwa parallel zueinander angeordnet. Die gegenüberliegenden Haken auf den einander im Wesentlichen parallelen Rotoren sind, bevorzugt, zueinander versetzt angeordnet, wobei der Abstand zwischen den Rotorwellen derart gewählt wird, dass die Wirkungsbereiche der einander gegenüberliegenden Haken sich nur leicht überschneiden und wenig ineinander greifen.

In einer weiteren Ausführungsform der Erfindung ist auch die Position des Rotors - gegebenenfalls hydraulisch - versetzbar. Zum Verstellen des Rotors können die selben Massnahmen ergriffen werden wie zum Versetzen des Stators.

Nachfolgend werden die Figuren mit Beispielen für Ausführungsformen der Erfindung näher beschrieben.

Figur 1 zeigt im Querschnitt eine erfindungsgemässe Zerkleinerungsvorrichtung mit einem Rahmen, der aus Querträgern 8 und Längsträgern 9 gebildet wird. Innerhalb des Rahmens sind, im Wesentlichen parallel zueinander, zwei als Wellen ausgebildete Rotoren 1 angeordnet. Auf den Rotoren 1 sind als Zerkleinerungselemente Haken 3 angebracht. Der Abstand zwischen den Rotoren 1 ist so gewählt, dass die Wirkungsbereiche der Haken 3 nur leicht ineinander greifen. Zur Zerkleinerung wird das Gut oberhalb der Rotoren 1 in die Vorrichtung eingebracht, von den Haken 3 erfasst und kann gegebenenfalls hierdurch geringfügig vorzerkleinert werden. In der Stoffflussrichtung den Haken 3 nachfolgend, unterhalb und zwischen den beiden Rotoren 1, ist ein balkenförmiger Stator 4 angeordnet, an welchem der eigentliche Zerkleinerungsvorgang stattfindet. Der vor Verdrehung festgestellte Stator 4 ist um die Statorachse 5 drehbar. Auf dem Stator 4 sind Zerkleinerungselemente 6 mit orthogonalem Querschnitt befestigt. Die Zerkleinerungselemente 6 sind bei Bedarf einzeln austauschbar. Eine Seitenkante 10a der Zerkleinerungselemente 6 ist quer zur Stoffflussrichtung des zu zerkleinernden Guts ausgerichtet. Ist die Standzeit der Kante 10a überschritten, kann die Feststellung des Stators 4 gelöst werden und man kann den Stator um 90° verdrehen, wodurch die in Umfangsrichtung entgegen der Drehrichtung nachfolgende, noch unverschlissene Kante 10b quer zur Stoffflussrichtung gebracht wird. Nach erneuter Feststellung bzw. Arretierung des Stators 4 kann mit der Zerkleinerung fortgefahren werden. Zusätzlich sind an den beiden Längsträgern 9 seitliche Statoren 7 zwischen dem Rahmen und den Rotoren 1 senkrecht zur Rotorachse 2 angebracht, die gegebenenfalls gegenüber der Rotorachse 2 höhenverstellbar ausgebildet sind.

Figur 2 zeigt die Zerkleinerungsvorrichtung aus Figur 1 in Aufsicht. Auf den Rotoren 1 und dem Stator 4 sind axial hintereinander die Zerkleinerungselemente 6 und die Haken 3 angeordnet, wobei die Haken 3 der zueinander parallel angeordneten Rotoren 1 und die Zerkleinerungselemente 6 des Stators zueinander so versetzt sind, dass jeweils zwischen zwei einander gegenüberliegenden Haken 3 der beiden zueinander parallelen Rotoren 1 ein Zerkleinerungselement 6 zu liegen kommt. Der seitliche Abstand der Zerkleinerungselemente 6 zu den Haken 3 bzw. der Spalt zwischen den Haken 3 und dem Zerkleinerungselement 6 kann durch Zentrieren des Stators 4 axial zur Statorachse 5 eingestellt werden.

Figuren 3a und 3b zeigen ein Beispiel für einen Verstellmechanismus zum Versetzen der Position des Stators. Figur 3a zeigt den Stator in einer gegenüber dem Rotor "unteren", tiefer liegenden, Position. Durch Anziehen der Schraube 11 wird die Statorachse 5 in Richtung der Rotorachse versetzt und kommt in die in Figur 3b dargestellte "obere", höhere Position zu liegen.

Figuren 4, 4a und 4b zeigen ein Beispiel für einen hydraulischen Verstellmechanismus zum Versetzen der Position des Stators. Die Position des Stators 4 ist mit Schrauben 11a in den Querträgern 8 festgestellt. Zum Versetzen der "unteren", tiefer liegenden Position des Stators 4 in Figur 4a werden die Schrauben 11a gelöst, und der Stator 4 wird mit einem hydraulisch getriebenen Kolben 12 auf die in der Figur 4b dargestellte "höhere" Position gehoben, wodurch der Abstand zwischen dem Stator 4 und dem Rotor 1 verringert wird. Danach wird der Stator 4 in der neuen Position mit den Schrauben 11a wieder festgestellt. Die hydraulische Verstellung kann sowohl manuell als auch automatisch gesteuert erfolgen.

Figur 5a zeigt einen Querschnitt und Figur 5b eine Aufsicht auf eine erfindungsgemässe Zerkleinerungseinrichtung mit vier Rotoren 1 und drei Statoren 4. Der Rahmen der Zerkleinerungseinrichtung wird aus den Querträgern 8 und den Längsträgern 9 gebildet. Die Statoren 4 und Rotoren 1 sind an den Querträgern 8 befestigt. Zusätzlich können direkt an den Längsträgern 9 in ihrer Position fixierte Statoren 7 und/oder an den Querträgern 8 in ihrer Position versetzbare Statoren 7 angeordnet sein.

Figur 6a zeigt einen Querschnitt und Figur 6b eine Aufsicht auf eine erfindungsgemässe Zerkleinerungseinrichtung mit einem Rotor 1 und zwei seitlich an den Längsträgern 9 des Rahmens angeordnete Statoren 7, wobei zumindest ein Stator 7 zur Rotorachse 2, insbesondere entlang des Längsträgers 9 versetzbar ist.

## Patentansprüche

1. Zerkleinerungsvorrichtung zum Zerkleinern eines Gutes, mit mindestens einem um eine Rotorachse (2) rotierbaren Rotor (1), an dessen Umfang entlang der Rotorachse (2) mehrere Haken (3) in einem Abstand voneinander zum Erfassen und Mitreissen des Gutes in eine Stoffflussrichtung angebracht sind, und mindestens einem Stator (4, 7), an dem in Richtung der Rotorachse mehrere mit den Haken (3) in Eingriff stehende Zerkleinerungselemente (6) befestigt sind, welcher Stator (4, 7) in Richtung zur Rotorachse (2) versetzbar ist, **dadurch gekennzeichnet, dass** der Stator (4) ausserdem um eine Statorachse (5) verdrehbar sowie vorzugsweise axial und/oder quer zur Statorachse (5) verschiebbar ist.

2. Zerkleinerungsvorrichtung nach Anspruch 1, **dadurch gekennzeichnet, dass** zwischen jeweils zwei Zerkleinerungselementen (6) mindestens ein Haken (3) rotiert, dessen Rotationsebene sich in einem wesentlich aussermittigen Bereich, bezogen auf den Abstand zweier Zerkleinerungselemente (6) zueinander, befindet, und die Zerkleinerungselemente (6) jeweils mindestens eine im Wesentlichen quer zur Stoffflussrichtung ausrichtbare Seitenkante (10a, 10b) zum Zerkleinern des von den Haken (3) mitgerissenen, zu zerkleinernden Guts aufweisen, so dass die Zerkleinerung im Wesentlichen jeweils durch die quer zur Stoffflussrichtung ausrichtbare Seitenkante (10a, 10b) des Zerkleinerungselements (6) und im Wesentlichen durch eine einzige Haken-Seitenkante und eventuell eine Haken-Vorderkante eines Hakens (3) erfolgt.

3. Zerkleinerungseinrichtung nach Anspruch 1 oder 2, **dadurch gekennzeichnet, dass** die Zerkleinerungseinrichtung zumindest zwei zueinander parallele Rotoren (1) aufweist, zwischen jeweils zwei Rotoren (1) ein Stator (4) platziert ist und die Haken (3) einander gegenüberliegend, axial versetzt auf den zueinander parallelen Rotoren (1) so angeordnet sind und die Rotorachsen (2) dermassen voneinander beabstandet sind, dass die Haken (3) der nebeneinander angeordneten Rotoren in einem solchen Abstand aneinander vorbeirotieren, dass die Zerkleinerung im Wesentlichen zwischen den Haken (3) und den Zerkleinerungselementen (6) erfolgt.

4. Zerkleinerungsvorrichtung nach Anspruch 3, **dadurch gekennzeichnet, dass** die Zerkleinerungselemente (6) jeweils plattenförmig ausgebildet sind und jeweils zumindest drei Seitenkanten (10a, 10b) - vorzugsweise vier Seitenkanten (10a, 10b) mit einem im Wesentlichen orthogonalen Querschnitt - aufweisen, wobei abhängig von einem Verdrehwinkel des Stators (4) um die Statorachse (5) jeweils eine andere der mindestens drei Seitenkanten (10a, 10b) quer zur Stoffflussrichtung ausgerichtet und somit an der Zerkleinerung beteiligt ist.

5. Zerkleinerungsvorrichtung nach einem der Ansprüche 1 bis 4, **dadurch gekennzeichnet, dass** der Stator (4) hydraulisch feststellbar ist und insbesondere die hydraulische Feststellung beim Erreichen einer vorbestimmten Druckbelastung gelöst wird, sowie gegebenenfalls beim Unterschreiten dieser vorbestimmten Druckbelastung zugestellt wird.

6. Zerkleinerungsvorrichtung nach einem der Ansprüche 1 bis 5, **dadurch gekennzeichnet, dass** die Zerkleinerungsvorrichtung von einem Rahmen (8, 9) umgeben ist und der Stator (7) zwischen dem Rahmen (8) und einem Haken (3) oder zwischen dem Rahmen (9) und einem Rotor (1) angeordnet ist.

7. Zerkleinerungsvorrichtung nach einem der Ansprüche 1 bis 6, **dadurch gekennzeichnet, dass** auch der Rotor (1) - gegebenenfalls hydraulisch - verstellbar ist.

8. Zerkleinerungsvorrichtung nach einem der Ansprüche 1 bis 7, **dadurch gekennzeichnet, dass** die Haken (3) und/oder das Zerkleinerungselement (6) am Stator (4, 7) austauschbar und/oder mit einem Schutzelement zumindest teilweise abgedeckt sind.

## Claims

1. Crushing device for crushing material, with at least one rotational rotor (1) rotating around the rotor axis (2), on the circumference of which several hooks (3) are located along the rotor axis (2) at a distance from one another for grabbing and carrying away the material in a material flow direction, and at least one stator (4, 7), on which several crushing elements (6) located in a co-operating manner with the hooks (3) are fastened, particularly in the direction of the rotor axis, which stator (4, 7) can be moved in the direction to the rotor axis (2), **characterized in that** the stator (4) can be twisted around a stator axis (5) and is preferably movable axially and/or transversally to the stator axis (5).

2. Crushing device according to Claim 1, **characterized in that** at least one hook (3) rotates between two crushing elements (6) respectively, whose rotational plane is located in an essentially eccentric area, in relation to the distance of two crushing elements (6) to one another, and the crushing elements (6) respectively exhibit at least one lateral edge (10a, 10b)which can essentially be aligned to the material flow direction, for crushing the material to be crushed which is carried away by the hook (3), so that the crushing essentially occurs respectively via the lateral edge (10a, 10b) of the crushing elements (6) which can be aligned diagonally to the material flow direction, and essentially via a single hook lateral edge and possibly a hook anterior edge of a hook (3).

3. Crushing device according to Claim 1 and 2, **characterized in that** the crushing device exhibits at least two rotors (1) parallel to one another, between two respective rotors (1) a stator (4) is located and the hooks (3) are located in such a way opposite to one another, axially shifted to the rotors (1) parallel to one another and the rotor axes (2) are spaced from one another in such a way that the hooks (3) of the rotors located next to each other rotate past each other at such a distance that the crushing essentially occurs between the hooks (3) and the crushing elements (6).

4. Crushing device according to Claim 3, **characterized in that** the crushing elements (6) are formed in a platform shape respectively and exhibit at least three lateral edges (10a, 10b) - preferably four lateral edges (10a, 10b) with an essentially orthogonal cross-section - whereby, depending on the torsion angle of the stator (4) around the stator axis (5) respectively, one other of the minimum three lateral edges (10a,10b)is aligned diagonally to the material flow direction and is hence involved in the crushing.

5. Crushing device according to one of Claims 1 to 4, **characterized in that** the stator (4) is hydraulically lockable and, in particular, the hydraulic locking is de-activated on reaching a specified pressure load, as well as blocked in the event of falling below this specified pressure load, as the case may be.

6. Crushing device according to one of Claims 1 to 5, **characterized in that** the crushing device is surrounded by a frame (8, 9) and the stator (7) is located between the frame (8) and a hook (3) or between the frame (9) and a rotor (1).

7. Crushing device according to one of Claims 1 to 6, **characterized in that** the rotor (1) is also adjustable - optionally hydraulically.

8. Crushing device according to one of Claims 1 to 7, **characterized in that** the hooks (3) and/or the crushing elements (6) at the stator (4, 7) are replaceable and/or are at least partially covered with a protective element.

## Revendications

1. Dispositif de broyage pour le broyage d'un matériau, avec au moins un rotor (1) tournant autour de l'axe d'un rotor (2), sur la circonférence duquel, le long de l'axe du rotor (2), sont fixés plusieurs crochets (3), placés à une certaine distance les uns des autres afin de saisir et entraîner le matériau dans un flux de matière, et au moins un stator (4, 7), sur lequel sont fixés, en particulier dans le sens de l'axe du rotor, plusieurs éléments de broyage en interaction avec les crochets, lequel stator (4,7) est déplaçable en direction pour l'axe du rotor (2), **caractérisé par le fait qu'**en plus le stator (4) est pivotable autour d'un axe de stator (5) et déplaçable, de préférence axialement et/ou transversalement par rapport à l'axe du stator (5).

2. Dispositif de broyage selon la revendication 1, **caractérisé par le fait qu'**entre deux éléments de broyage (6), un crochet (3) au moins est en rotation dont le plan de rotation se situe dans un secteur significativement excentré par rapport à la distance entre eux de deux éléments de broyage (6), et les éléments de broyage (6) disposent au moins d'un chant latéral (10a, 10b) orientable pour l'essentiel transversalement par rapport au flux de matière et servant au broyage du matériau à broyer entraîné par les crochets, de sorte à ce que le broyage soit effectué, pour l'essentiel, par le chant latéral (10a, 10b)orientable transversalement par rapport au sens du flux de matière de l'élément de broyage (6) et pour l'essentiel par un seul chant latéral de crochet et éventuellement un chant avant d'un crochet (3).

3. Dispositif de broyage selon les revendications 1 et 2, **caractérisé par le fait que** le dispositif de broyage dispose au moins de deux rotors (1) parallèles l'un par rapport à l'autre, qu'entre respectivement deux rotors (1) est placé un stator (4), que les crochets sont disposés se faisant face, axialement décalés sur les rotors (1) parallèles de sorte à, et que les axes de rotors (2) sont distancés l'un par rapport à l'autre de manière à ce que, les crochets (3) des rotors disposés côte à côte tournent à une distance donnée l'un de l'autre, de sorte à ce que le broyage est effectué, pour l'essentiel, entre les crochets (3) et les éléments de broyage (6)

4. Dispositif de broyage selon la revendication 3, **caractérisé par le fait que** les éléments de broyage (6) sont respectivement en forme de plaquettes et disposent respectivement au moins de trois chants latéraux (10a,10b) - de préférence quatre chants latéraux (10a, 10b) avec une coupe transversale essentiellement orthogonale -, si bien que, dépendant d'un angle de torsion du stator (4) autour de l'axe de stator (5) respectivement l'un ou l'autre des trois chants latéraux (10a,10b)est alignée transversalement par rapport au flux de matière et participe ainsi au broyage.

5. Dispositif de broyage selon l'une des revendications de 1 à 4, **caractérisé par le fait que** le stator (4) est verrouillable hydrauliquement et qu'en particulier le verrouillage hydraulique est déverrouillé lorsqu une pression prédéterminée est atteinte, ainsi que, le cas échéant, verrouillé si la pression descend en dessous de ladite pression prédéterminée.

6. Dispositif de broyage selon l'une des revendications de 1 à 5, **caractérisé par le fait que** le dispositif de broyage est entouré d'un cadre (8, 9) et que le stator (7) est disposé entre le cadre (8) et un crochet (3) ou entre le cadre (9) et un rotor (1).

7. Dispositif de broyage selon l'une des revendications de 1 à 6, **caractérisé par le fait que** le rotor (1) est également réglable, le cas échéant hydrauliquement.

8. Dispositif de broyage selon l'une des revendications de 1 à 7, **caractérisé par le fait que** les crochets (3) et/ou l'élément de broyage (6) du stator (4, 7) sont échangeables et/ou sont au moins en partie couverts avec un élément de protection.
